# EUROPÄISCHE PATENTSCHRIFT

(11) **EP 0 007 394 B1**
(45) Veröffentlichungstag und Bekanntmachung des Hinweises auf die Patenterteilung: **30.09.1981**
(21) Anmeldenummer: 79101483.0
(22) Anmeldetag: 15.05.1979
(51) Int. Cl.: B41J 3/04, G01D 15/18, G05D 7/03

(54) **Vorrichtung zum Steuern des Schreibmittelzulaufs zur Schreibeinrichtung mechanischer Schreiber**
Controlling device for the supply of ink to the writing implement of a mechanical ink-jet printer
Dispositif de contrôle de l'alimentation en encre dans une imprimante mécanique à jet de fluide

(30) Priorität: 23.06.1978 DE 2827718
(43) Veröffentlichungstag der Anmeldung: 06.02.1980
(73) Patentinhaber: J.S. Staedtler, D-8500 Nürnberg (DE)
(72) Erfinder: Rösel, Hans-Dieter, D-8503 Altdorf (DE)
(74) Vertreter: Matschkur, Götz, Lindner Patent- und Rechtsanwälte

## Beschreibung

Die Erfindung richtet sich auf eine Vorrichtung zum Steuern des Schreibmittelzulaufs zur Schreibeinrichtung mechanischer Schreiber mit einer die Flüssigkeitsoberfläche des Schreibmittelvorratsbehälters beaufschlagenden Druckluftquelle.

Derartige Vorrichtungen sollen dafür sorgen, daß bei Beginn des Schreibvorgangs eine ausreichende Menge von Schreibmittel zur Verfügung steht, daß die Zufuhr des Schreibmittels während des gesamten Schreibvorgangs sichergestellt ist, wobei verschiedentlich auch eine Regelung der Schreibmittelzufuhr in Abhängigkeit von der Schreibgeschwindigkeit vorgesehen ist, und daß bei Beendigung des Schreibvorgangs die Schreibmittelzufuhr zuverlässig unterbunden und somit eine Tropfenbildung an der Schreibeinrichtung, die z.B. aus einem Röhrchenschreiber besteht, verhindert wird.

Die meisten bekannten Vorrichtungen der genannten Art weisen neben der Druckluftquelle auch eine Unterdruckquelle und eine Regeleinrichtung auf, die so geschaltet ist, daß während des Schreibvorgangs die Schreibflüssigkeit druckbeaufschlagt ist, während bei Beendigung des Schreibvorgangs die Schreibmitteloberfläche oder der Ausflußbereich der Schreibeinrichtung an der Unterdruckquelle liegt. Diese bekannten Vorrichtungen zum Steuern des Schreibmittelzulaufs sind infolgedessen sehr aufwendig konstruiert und dementsprechend sowohl kostspielig in der Herstellung, als auch anfällig gegen Störungen.

Aus der US - A - 4 042 937 ist ein Tintenversorgungssystem für Schreiber bekannt, bei welchem der Schreibkopf mit druckbeaufschlagter Schreibflüssigkeit zu Beginn des Schreibvorgangs beaufschlagt und bei Beendigung des Schreibvorgangs der Schreibkopf mit einer Vorrichtung zur Erzeugung von Unterdruck verbunden wird. Aus der US - A - 4 038 667 ist ebenfalls ein Tintenversorgungssystem bekannt, bei welchem zwischen dem Schreibmittelvorratsbehälter, und dem Schreibkopf ein Ventil angeordnet ist, so daß in dessen anfänglich geschlossenem Zustand am Schreibkopf ein Unterdruck angelegt werden kann oder aber zur Reinigung des Schreibkopfes Schreibflüssigkeit mit Überdruck diesem zuführbar ist. Beide beschriebenen vorbekannten Einrichtungen sind aber für die Verwendung in sogenannten Strahldruckern vorgesehen, bei welchen das Schriftbild durch einzelne aus dem Schreibkopf ausgestoßene Tröpfchen von Schreibflüssigkeit hervorgerufen wird. Bei diesen Schreibern völlig anderer Gattung ergeben sich naturgemäß ganz unterschiedliche Probleme, so daß die hieraus bekannten Lösungen nicht ohne weiteres auf Schreiber der erfindungsgemäßen Gattung übertragbar sind.

Auch die DE - A - 2 643 566 betrifft einen derartigen Strahldrucker. Dort ist eine Prallplatte schwenkbar gelagert, die so als Ventilschließteil wirkt und dafür sorgt, daß aus der Schreibdüse Tropfen definierter Größe abgegeben werden.

Aufgabe der Erfindung ist es, eine Vorrichtung zum Steuern des Schreibmittelzulaufs zu schaffen, die sich durch die Verwendung verhältnismäßig einfacher Bauelemente auszeichnet und dementsprechend kostengünstig herstellbar ist, die andererseites aber bei hoher Betriebssicherheit und weitgehender Wartungsfreiheit auch eine zuverlässige Regelung des Schreibmittelzulaufs gewährleistet.

Dies wird bei einer Vorrichtung der eingangs genannten Art erreicht, die sich auszeichnet durch ein in Abhängigkeit vom Betriebszustand der Schreibeinrichtung regelbares, elektromechanisch zu betätigendes, zwischen Druckluftquelle und Schreibmittelvorratsbenälter gelegenes, Schnellentlüftungs-Dreiwegventil, wobei über eine Leitung der Schreibmittelvorratsbehälter in der Schreibposition mit der Druckluftquelle und in der Ruheposition mit der Umgebung verbunden ist; durch eine Regeleinrichtung zur simultanen Betätigung des Ventils und einer elektromechanischen Vorrichtung zum Abheben und Aufsetzen der Schreibeinrichtung auf die Schreibunterlage, durch ein zwischen Schreibmittelvorratsbehälter und Schreibeinrichtung gelegenes, in Abhängigkeit vom Schreibmitteldruck selbsttätig regelndes Auslaßventil, wobei das Dreiwegventil und das Auslaßventil in solcher Weise dimensioniert sind, daß in der Schreibposition das Auslaßventil unter dem Druck des Schreibmittels selbsttätig geöffnet wird, und daß während der Rückkehr zu der Ruheposition das Auslaßventil durch den beim schnellen Entlüften der Leitung über das Dreiwegventil entstehenden statischen Unterdruck, der sich über das Schreibmittel fortpflanzt, geschlossen und mit definierter Reibung in dieser Schließstellung gehalten wird.

Durch die erfindungsgemäße Anordnung wird auf einfache Weise erreicht, daß bei Beginn des Schreibvorgangs, also beim Übergang von einem Betriebszustand in den anderen, das Schreibmittel sofort zur Verfügung steht, indem über das dabei geöffnete Ventil zwischen Druckluftquelle und Schreibmittelvorratsbehälter auf die Schreibmitteloberfläche ein Druck ausgeübt wird, der sich im Schreibmittel selbst fortpflanzt und das Auslaßventil selbsttätig öffnet. Bei Beendigung des Schreibvorgangs wird das nach der Druckluftquelle angeordnete Ventil geschlossen und aufgrund des hierdurch verminderten Drucks des Schreibmittels schließt auch das Auslaßventil, so daß die Schreibmittelzufuhr zur Schreibeinrichtung unterbrochen wird. Diese Anordnung erzielt bei verhältnismäßig niedrigem Herstellungsaufwand eine hohe Betriebssicherheit.

Das verwendete Dreiwegventil weist zwei Schaltpositionen auf, in deren einer die Druckluftquelle mit dem Schreibmittelvorratsbehälter verbunden und der Ausgang geschlossen ist, während in der anderen die Leitung zur Druckluftquelle unterbrochen und die Leitung zum . Vorratsbehälter mit der Atmosphäre verbunden, also entlüftet ist. Bei Beginn des Schreibvorgangs wird das Ventil in die erste Position gebracht, während es bei dessen Beendigung in die zweite Position geregelt wird. Nun ist bei derartigen Schnellentlüftungsventilen die Entlüftungsleitung gegenüber den übrigen Leitungen querschnittlich sehr groß, so daß die Entlüftung sehr schnell und mit hoher Strömungsgeschwindigkeit vonstatten geht, .was zu einer Abnahme des statischen Drucks in der entlüfteten Leitung bis zu einem gewissen Betrag unter demjenigen des Außendrucks führt. Dieser so entstehende Unterdruck ist, wenngleich verhältnismäßig gering, dennoch ausreichend, um über den Schreibmittelvorratsbehälter auf das Schreibmittel zu wirken und im Augenblick der Beendigung des Schreibvorgangs ein Zurückziehen der Schreibmittelsaüle in der Schreibeinrichtung und damit die sichere Verhinderung einer Tropfenbildung zu bewirken. Bei dieser Anordnung ist das Auslaßventil vorzugsweise nicht federbeaufschlagt, sondern wird durch den Unterdruck in die Schließposition gebracht, wo es unter dem Einfluß einer definierten Reibungskraft gehalten wird bis wiederum ein ausreichender Schreibmitteldruck seine Öffnung bewirkt. Es wird auf diese Weise also erreicht, daß alle Vorteille, die durch das Anlegen eines Unterdrucks an der Schreibeinrichtung bei Beendigung des Schreibvorgangs erzielt werden, wahrgenommen werden können, ohne daß eigens eine Vorrichtung mit entsprechenden Regeleinrichtungen zur Erzeugung eines Unterdrucks zusätzlich benötigt würde. Der besondere, mit der erfindungsgemäßen Anordnung erzielte Fortschritt liegt also gerade in ihrer einfachen, wenig aufwendigen Gestaltung.

In weiterer Ausgestaltung der Erfindung kann alternativ zur vorstehend beschriebenen Ausführungsform ein in Abhängigkeit vom Betriebszustand der Schreibeinrichtung regelbares, elektromechanisch zu betätigendes, zwischen Druckluftquelle und Schreibmittelvorratsbehälter gelegenes Sperrventil vorgesehen sein, wobei in der Schreibposition der Schreibmittelvorratsbehälter über eine Leitung mit der Druckluftquelle verbunden ist. Diese Ausführungsform ist fermer gekennzeichnet durch eine Regeleinrichtung zur simultanen Betätigung des Ventils und einer elektromechanischen Vorrichtung zum Abheben und Aufsetzen der Schreibeinrichtung auf die Schreibunterlage sowie durch eine durch eine Feder in Schließrichtung beaufschlagtes Auslaßventil, das zwischen Schreibmittelvorratsbehälter und Schreibeinrichtung gelegen ist, wobei der Ventilkörper des Auslaßventils wenigstens längs eines Teils seines Hubes dichtend geführt ist, und das Auslaßventil in solcher Weise dimensioniert ist, daß bei geöffnetem Ventil das Auslaßventil durch den durch das Schreibmittel gegen die Federkraft ausgeübten Druck öffnet, und daß beim Schließen des Ventils das Auslaßventil aufgrund der Federkraft selbsttätig geschlossen wird.

Das der Druckluftquelle nachgeordnete Ventil ist in diesem Fall also ein einfaches Sperrventil, d.h. es wird bei Beginn des Schreibvorgangs geöffnet, so daß die Druckluftquelle mit dem Schreibmittelvorratsbehälter verbunden ist, und bei Beendigung des Schreibvorgangs geschlossen. Das federbeaufschlagte Auslaßventil öffnet sich entgegen der Federkraft ebenfalls, wenn sich bei geöffnetem Sperrventil ein Schreibmitteldruck aufbaut, und gestattet den Ausfluß von Schreibmittel. Wird das Sperrventil geschlossen und damit der Druck auf das Schreibmittel unterbrochen, führt die Feder des Auslaßventils den Ventilkörper wieder in die Schließstellung zurück, wobei, da dieser dichtend geführt wird, auf die zwischen Auslaßventil und Schreibeinrichtungsausgang verbleibende Schreibmittelsäule eine Saugwirkung ausgeübt wird. Auch diese Ausführungsform kommt also ohne zusätzliche Vorrichtung zur Erzeugung eines Unterdrucks aus.

Vorteilhafterweise ist das Auslaßventil unmittelbar an der Schreibeinrichtung angeordnet. Hierdurch wird eine maximale Wirksamkeit des Ventils erreicht, wobei die einfache Gestaltung des Ventils dieses so leicht macht, daß hierdurch die Trägheit der Schreib- einrichtung nicht wesentlich erhöht wird, wo- durch deren Beweglichkeit vermindert würde.

Es liegt auch im Rahmen der Erfindung, ein regelbares Drosselventil zwischen Druckluftquelle und Schreibeinrichtung vorzusehen. Durch ein solches Drosselventil kann der Druck auf das Schreibmittel und damit die ausfließende Schreibmittelmenge geregelt werden. Im einfachsten Falle erfolgt die Regelung des Drosselventils entsprechend der voraussichtlichen Schreibgeschwindigkeit von Hand.

In Weiterführung des Erfindungsgedankens sind ein elektromechanisch regelbares Drosselventil und eine Regeleinrichtung zur Regelung des Drosselventils in Abhängigkeit von der jeweiligen Schreibgeschwindigkeit vorgesehen. Die Regeleinrichtung kann z.B. das Drosselventil in Abhängigkeit von der Drehzahl der die Relativbewegung zwischen Schreibunterlage und Schreibeinrichtung bewirkenden Stellmotore regeln. Es ist auf diese Weise während des gesamten Schreibvorgangs eine konstante Strichstärke gewährleistet.

Weitere Merkmale, Einzelheiten und Vorteile der Erfindung ergeben sich aus der folgenden Beschreibung zweier bevorzugter Ausführungsformen sowie anhand der Zeichnung. Dabei zeigen:
Fig. 1 schematisch bzw. stark vereinfacht eine erste Ausführungsform der erfindungsgemäßen Vorrichtung;
Fig. 2 eine entsprechende Darstellung einer weiteren Ausführungsform und
Fig. 3 einen Längsschnitt durch eine schematische Ausführungsform des Auslaßventils.

In der Zeichnung sind elektrische Leitungen gestrichelt gezeichnet, während die Leitungen für die Druckluft und das Schreibmittel durchgehend gezeichnet sind.

Bei der in Fig. 1 dargestellten Ausführungsform ist eine Druckluftquelle 1 vorgesehen, an deren Ausgang ein Manometer 2 angeordnet ist. Dieses ist über die Druckluftleitung 3 mit einem Drosselventil 4 zur Druckregelung verbunden, das seinerseits über die Leitung 5 an dem einen Anschluß 6 des Dreiwegventils 7 liegt. Ein weiterer Anschluß 8 des Dreiwegventils 7 ist über die Leitung 9 mit dem Schreibmittelvorratsbehälter 10 verbunden. Der dritte Anschluß 11 des Dreiwegventils 7 führt nach außen. Das Dreiwegventil 7 ist über eine Regeleinrichtung 12 in Abhängigkeit vom Betriebszustand der Schreibeinrichtung 13, d.h. abhängig davon, ob dieses sich in Schreib- oder Ruheposition befindet, regelbar. Befindet sich die Schreibeinrichtung 13 in Ruheposition, ist Anschluß 8 mit Anschluß 11 des Dreiwegventils 7 verbunden, d.h. die Leitung 9 ist entlüftet. In der in Fig. 1 weidergegebenen Schreibposition ist Anschluß 6 mit Anschluß 8 des Dreiwegventils 7 verbunden, so daß Druckluft aus der Druckluftquelle 1 die Oberfläche des Schreibmittels 14 im Schreibmittelvorratsbehälter 10, der nach außen hermetisch abgeschlossen ist, beaufschlagen kann. In die Leitung 15 zwischen Schreibmittelvorratsbehälter und Schreibeinrichtung 13 ist ein Auslaßventil 16 eingeschaltet, das unter dem Druck des Schreibmittels selbsttätig öffnet und durch den beim schnellen Entlüften der Leitung 9 über das Dreiwegventil 7 entstehenden statischen Unterdruck, der sich über das Schreibmittel 14 fortpflanzt, wieder geschlossen und mit definierter Reibung in dieser Schließstellung gehalten wird.

Bei der in Fig. 2 dargestellten Ausführungsform ist das Ventil zwischen Leitung 5 und 9 ein Sperrventil, das ebenfalls durch die Regeleinrichtung 12 geregelt wird, und zwar so, daß es in Schreibposition der Schreibeinrichtung geöffnet bzw. in deren Ruheposition geschlossen ist. Das Auslaßventil 18 ist unmittelbar an der Schreibeinrichtung 13 angeordnet, die mittels einer elektromechanischen Einrichtung 21 in Schreibposition abgesenkt und in Ruheposition angehoben wird. Über die Regeleinrichtung 12 ist die Betätigung dieser Hebe- und Senkeinrichtung 21 mit der Regelung des Ventils 17 elektrisch gekoppelt. Das Auslaßventil 18 weist einen von einer Feder 22 in Sperrichtung beaufschlagten Ventilkörper 23 auf. Bei geöffnetem Ventil 17 öffnet das Auslaßventil 18 durch den durch das Schreibmittel 14 gegen die Federkraft ausgeübten Druck, so daß Schreibmittel 14 austreten kann. Beim Schließen des Ventils 17 schließt das Auslaßventil 18 aufgrund der Federkraft selbsttätig.

Vorteilhafterweise ist das Auslaßventil 18 etwa so wie in Fig. 3 schematisch dargestellt ausgebildet. Auf den kugelförmigen Ventilkörper 23 wirkt eine Feder 22 und drückt ihn in Richtung Schließstellung. Der Ventilkörper 23 ist längs seines Hubs dichtend geführt. Unter dem Druck des Schreibmittels -14 wird der Ventilkörper 23 von der in Fig. 3 links dargestellten Position in die in Fig. 3 rechts dargestellte Position gebracht, wodurch eine freie Verbindung zwischen Einlaß- und Auslaßkanal 24 bzw. 25 hergestellt wird, also Schreibmittel 14 zur Schreibeinrichtung 13 fließen kann. Bei nachlassendem Schreibmitteldruck drückt die Feder 22 den Ventilkörper 23 wieder nach oben, wobei durch die dichtende Führung des Ventilkörpers 23 unterhalb desselben ein Unterdruck erzeugt wird, der ein Zurücksaugen der noch in der Schreibeinrichtung 13 befindlichen Schreibmittelsäule zur Folge hat.

Ein der Druckluftquelle 1 nachgeschaltetes Reduzierventil 4a dient zur Druckverminderung auf den benötigten Betriebsdruck. Das Drosselventil 4 ist als Drosselrückschlagventil ausgebildet und verhindert u.a. durch Durchflußsteuerung bei Beginn des Schreibvorgangs einen zu jähen Druckaufbau und eine dadurch bedingte Tropfenbildung an der Spitze der Schreibeinrichtung.

Selbstverständlich kann die erfindungsgemäße Vorrichtung entsprechend auch bei der Verwendung von Veilfachschreibköpfen für unterschiedliche Strichstärken bzw. Farben eingesetzt werden. Die erfindungsgemässe Vorrichtung kann beispielsweise in einem Gehäuse ig untergebracht sein.

## Patentansprüche

1. Vorrichtung zum Steuern des Schreibmittelzulaufs zur Schreibeinrichtung mechanischer Schreiber mit einer die Flüssigkeitsoberfläche des Schreibmittelvorratsbehälters beaufschlagenden Druckluftqueile, gekennzeichnet durch ein in Abhängigkeit vom Betriebszustand der Schreibeinrichtung (13) regelbares, elektromechanisch zu betätigendes, zwischen Druckluftquelle (1) und Schreibmittelvorratsbehälter (10) gelegenes, Schnellentlüftungs-Dreiwegventil (7), wobei über eine Leitung (9) der Schreibmittelvorratsbehälter in der Schreibposition mit der Druckluftquelle und in der Ruheposition mit der Umgebung verbunden ist; durch eine Regeleinrichtung (12) zur simultanen Betätigung des Ventils (7) und einer elektromechanischen Vorrichtung zum Abheben und Aufsetzen der Schreibeinrichtung (13) auf die Schreibunterlage (20), durch ein zwischen Schreibmittelvorratsbehälter (10) und Schreibeinrichtung (13) gelegenes, in Abhängigkeit vom Schreibmitteldruck selbstättig regelndes Auslaßventil (16), wobei das Dreiwegventil (7) und das Auslaßventil (16) in solcher Weise dimensioniert sind, daß in der Schreibposition das Auslaßventil (16) unter dem Druck des Schreibmittels selbsttätig geöffnet wird, und daß während der Rückkehr zu der Ruheposition das Auslaßventil (16) durch den beim schnellen Entlüften der Leitung (9) über das Dreiwegventil (7) entstehenden statischen Unterdruck, der sich über das Schreibmittel (14) fortpflanzt, geschlossen und mit definierter Reibung in dieser Schließstellung gehalten wird.

2. Vorrichtung zum Steuern des Schreibmittelzulaufs zur Schreibeinrichtung mechanischer Schreiber mit einer die Flüssigkeitsoberfläche des Schreibmittelvorratsbehälters beaufschlagenden Druckluftquelle, gekennzeichnet durch ein in Abhängigkeit vom Betriebszustand der Schreibeinrichtung (13) regelbares, elektromechanisch zu betätigendes, zwischen Druckluftquelle (1) und Schreibmittelvorratsbehälter (10) gelegenes Sperrventil (17), wobei in der Schreibposition der Schreibmittelvorratsbehälter (10) über eine Leitung (9) mit der Druckluftquelle (1) verbunden ist; durch eine Regeleinrichtung (12) zur simultanen Betätigung des Ventils (17) und einer elektromechanischen Vorrichtung zum Abheben und Aufsetzen der Schreibeinrichtung (13) auf die Schreibunterlage (20); durch ein durch eine Feder (22) in Schließrichtung beaufschlagtes Auslaßventil (18), das zwischen Schreibmittelvorratsbehälter (10) und Schreibeinrichtung (13) gelegen ist, wobei der Ventilkörper (23) des Auslaßventils (18) wenigstens längs eines Teils seines Hubes dichtend geführt ist, und das Auslaßventil (18) in solcher Weise dimensioniert ist, daß bei geöffnetem Ventil (17) das Auslaßventil (18) durch den durch das Schreibmittel (14) gegen die Federkraft ausgeübten Druck öffnet und daß beim Schließen des Ventils (17) das Auslaßventil (18) aufgrund der Federkraft selbsttätig geschlossen wird.

3. Vorrichtung nach einem der Ansprüche 1 oder 2, dadurch gekennzeichnet, daß das Auslaßventil (18) unmittelbar an der Schreibeinrichtung (13) angeordnet ist.

4. Vorrichtung nach einem der Ansprüche 1 bis 3, gekennzeichnet durch ein regelbares ` ReduzierνentiI (4a) zwischen Druckluftquelle (1) und Schreibeinrichtung (10).

5. Vorrichtung nach Anspruch 4, gekennzeichnet durch ein elektromechanisch regelbares Reduzierventil (4a) und eine Regeleinrichtung zur Regelung des Reduzierventils. (4a) in Abhängigkeit von der jeweiligen Schreibgeschwindigkeit.

## Revendications

1. Dispositif de commande de l'arrivée d'un moyen d'écriture à l'organe d'écriture d'un système mécanique d'écriture, comportant une source d'air comprimé agissant sur la suface du liquide du réservoir de moyen d'écriture, caractérisé par le fait qu'il comporte une vanne à trois voies (7) d'évacuation rapide d'air, réglable en fonction de l'état de fonctionnement de l'organe d'écriture (13), à commande électromécanique, placée entre la source d'air comprimé (1) et le réservoir (10) de moyen d'écriture, le réservoir de moyen d'écriture étant relié, par l'intermédiaire d'une conduite (9), à la source d'air comprimé dans la position d'écriture et à l'atmosphère ambiante dans la position de repos; un dispositif de régulation (12) pour l'actionnement simultané de la vanne (7) et un dispositif électromécanique pour relever et poser l'organe d'écriture (13) sur le support d'écriture (20), une vanne d'échappement (16) à autorégulation en fonction de la pression du moyen d'écriture, placée entre le réservoir (10) de moyen d'écriture et l'organe d'écriture (13), la vanne a trois voies (7) et la vanne d'échappement (16) étant dimensionnées de manière telle que, dans la position d'écriture, la vanne d'échappement (16) soit ouverte automatiquement sous l'action de la pression du moyen d'écriture et que, pendant le retour dans la position de repos, la vanne d'échappement (16) soit fermée par la dépression statique apparaissant lors de l'évacuation rapide d'air de la conduite (9), par l'intermédiaire de la vanne à trois voies (7), et se propageant par l'intermediaire du moyen d'écriture (14), et soit maintenue dans cette position de fermeture avec un frottement défini.

2. Dispositif de commande de l'arrivée d'un moyen d'écriture à l'organe d'écriture d'un système mécanique d'écriture, comportant une source d'air comprimé agissant sur la surface du liquide du réservoir de moyen d'écriture, caractérisé par une vanne de blocage (17) réglable en fonction de l'état de fonctionnement de l'organe d'écriture (13), à commande électromécanique, placée entre la source d'air comprimé (1) et le réservoir (10) de moyen d'écriture, le réservoir (10) de moyen d'écriture étant relié à la source d'air comprimé (1), par l'intermédiaire d'une conduite (9), dans la position d'écriture; par un dispositif de régulation (12) pour l'actionnement simultané de la vanne (17) et d'un dispositif électromécanique pour relever et poser l'organe d'écriture (13) sur le support d'écriture (20); par une vanne d'échappement (18) chargée dans la direction de fermeture par un ressort (22) et placée entre le réservoir (10) de moyen d'écriture et l'organe d'écriture (13), le corps (23) de la vanne d'échappement (18) étant guidé de façon étanche au moins sur une partie de sa course, et la vanne d'échappement (18) étant dimensionée de manière telle que, lorsque la vanne (17) est ouverte, la vanne d'échappement (18) s'ouvre sous l'action de la pression exercée par le moyen d'écriture (14) à l'encontre de la force du ressort et que, lors de la fermeture de la vanne (17), la vanne d'échappement (18) se ferme automatiquement en raison de la force du ressort.

3. Dispositif suivant la revendication 1 ou 2, caractérisé par le fait que la vanne d'échappement (18) est disposée directement sur l'organe d'écriture (13).

4. Dispositif suivant l'une quelconque des revendications 1 à 3, caractérisé par un détendeur réglable (4a) entre la source d'air comprimé (1) et l'organe d'écriture (10).

5. Dispositif suivant la revendication 4, caractérisé par un détendeur réglable électro- mécaniquement (4a) et un dispositif de régulation pour régler le détendeur (4a) en fonction de la vitesse d'écriture respective.

## Claims

1. A device for the control of the supply of writing medium to the writing arrangement of a mechanical writer with an air pressure source acting upon the upper surface of the liquid of the writing medium reservoir, characterised by an electromagnetically actuable rapid air release three way valve (7) which is arranged between the source (1) of air pressure and the writing medium reservoir (10) and is controllable in accordance with the operating condition of the writing arrangement (13), whereby, by way of a conduit (9) the writing medium reservoir is connected with the air pressure source in the writing position and with atmosphere in the rest position; by a control arrangement (12) for the simultaneous actuation of the valve (7) and of an electro -nechanical device for the application of tt,t writing arrangement (13) to and the removal thereof from the writing support (20); and by an outlet valve (16) which is arranged between the writing medium reservoir (10) and the writing arrangement (13) and is automatically controlled in accordance with the pressure of writing medium, the three way valve (7) and the outlet valve (16) being so dimensioned that in the writing position the outlet valve (16) becomes open under the pressure of the writing medium, and that during return to the rest position the outlet valve (16) is closed due to the statical reduced pressure arising due to the rapid release of air from the conduit (9) by way of the three way valve (7), and which is transmitted by way of the writing medium (14), and is retained in the closed position under predetermined friction.

2. A device for the control of the supply of writing medium to the writing arrangement of a mechanical writer with a source of air pressure acting upon the upper surface of the liquid of the writing medium reservoir, characterised by an electro-magenetically actuatable stop valve (17) which is arranged between the source (1) of air pressure and the writing medium reservoir (10) and is controllable in accordance with the operating condition of the writing arrangement (13), whereby the writing medium reservoir is connected by way of a conduit (9) with the air pressure source in the writing position; by a control arrangement (12) for the simultaneous actuation of the valve (17) and of an electro mechanical device for the application of the writing arrangement (13) to and the removal thereof from the writing support (20); and by an outlet valve (16) loaded in the closing direction by a spring (22) and arranged between the writing medium reservoir (10) and the writing arrangement (13), the valve body (23) of the outlet valve (18) being sealingly guided along at least a part of its stroke of movement and the outlet valve (18) being so dimensioned that when the valve (17) is open the outlet valve (16) opens under the pressure acting by way of the writing medium against the spring loading, and that upon closing of the valve (17) the outlet valve (18) is automatically closed under the spring loading.

3. A device according to one of Claims 1 or 2, characterised in that the outlet valve (18) is arranged directly on the writing arrangement (13).

4. A device according to one of Claims 1 to 3 characterised by a controllable reducing valve (4a) between the air pressure source (1) and the writing arrangement (10).

5. A device according to Claim 4 characterised by an electro mechanically controllable reducing valve (4a) and a colour arrangement for the control of the reducing valve (4a) in accordance with the momentary writing speed.
